# EUROPÄISCHE PATENTSCHRIFT

(11) **EP 1 052 449 B1**
(45) Veröffentlichungstag und Bekanntmachung des Hinweises auf die Patenterteilung: **25.08.2004**
(21) Anmeldenummer: 00109700.5
(22) Anmeldetag: 08.05.2000
(51) Int. Cl.: F21S 8/12

(54) **Scheinwerfer für Fahrzeuge**
Vehicle headlamp
Projecteur pour véhicules

(30) Priorität: 10.05.1999 DE 19921511
(43) Veröffentlichungstag der Anmeldung: 15.11.2000
(73) Patentinhaber: Hella KG Hueck & Co., 59552 Lippstadt (DE)
(72) Erfinder: Kalze, Franz-Josef, 33428 Harsewinkel (DE)

(56) Entgegenhaltungen:
- DE-A- 4 127 403
- DE-A- 19 704 467
- DE-A- 19 814 478
- DE-C- 3 519 271
- US-A- 4 949 226

## Beschreibung

Die Erfindung bezieht sich auf einen Scheinwerfer für Fahrzeuge mit einem schalenförmigen Reflektor, mit einer dem Reflektor zugeordneten Lichtquelle, mit einer in dem Strahlengang des Reflektors angeordneten Linse, welche das von dem Reflektor reflektierte Licht sammelt und eine dem Reflektor abgewandten konvexe Seite aufweist, und mit einer die Linse umgebenden Sichtblende, die zusätzlich ein Lichtstrahlen der Lichtquelle sammeln der Aufhellreflektor ist, welcher vollständig die Linse umgibt.

Ein Scheinwerfer für Fahrzeuge ist aus der DE 41 27 403 C2 bekannt. Der Scheinwerfer weist ein aus Kunststoff bestehendes Gehäuse auf, dessen vordere Öffnung durch eine lichtdurchlässige Abschlußscheibe abgeschlossen ist. Im Inneren des Gehäuses ist eine Lichteinheit angeordnet, die einen ellipsoidförmigen Reflektor, eine Linse und eine zwischen Linse und Reflektor angeordnete Blende aufweist. Die Lichteinheit dient zur Erzeugung eines abgeblendeten Lichts. Die Linse ist von einer Sichtblende umgeben, die an dem Gehäuse gehaltert ist. Solche Sichtblenden sind häufig auf der der Abschlußscheibe zugewandten Seite mit einer reflektierenden Oberfläche versehen. Die Sichtblenden schirmen zum einen die Sicht in das Scheinwerferinnere ab und zum anderen verleihen sie dem Scheinwerfer ein homogenes brillantes Erscheinungsbild. Nachteilig hierbei ist, daß bei eingeschalteten Scheinwerfer der aktive Lichtaustritt nur durch die kleine Abmessungen aufweisende Linse bestimmt ist und somit als blendend empfunden wird.

Trotz des objektiv sehr niedrigen Blendenniveaus solcher Scheinwerfer im Gegenverkehrsraum werden die hohen Leuchtdichten bei kleinen, scharf abgegrenzten leuchtenden Flächen duch den Gegenverkehr als störend empfunden. Diese subjektive Blendungsempfindung (psychologische Blendung) hängt von der Größe der leuchtenden Fläche ab. Bei gleicher Blendungsstärke am Auge des entgegenkommenden Fahrers werden kleine, leuchende Flächen (höhere Leuchtdichte) als wesentlich stärker blendend empfunden.

Bei dem aus der DE 197 04 4766 A1 bekannten Scheinwerfer ist zwischen einem ellipsoidförmigen Reflektor und einer Linse ein ringförmiger Aufhellreflektor angeordnet. Der Aufhellreflektor lenkt Lichtstrahlen, welche direkt aus einer im inneren Brennort des Reflektors angeordneten Lichtquelle austreten an der Linse vorbei. Dadurch erscheint bei einer Betrachtung des Scheinwerfers bei eingeschalteter Lichtquelle nicht nur dessen Lichtquelle beleuchtet sondern auch der zusätzliche Aufhellreflektor, so daß insgesamt eine größere Fläche beleuchtet ist als die Fläche der Linse und die subjektive Blendwirkung reduziert wird. Weiterhin ist wegen der Anordnung des Aufhellreflektors zwischen der Linse und dem ellipsoidförmigen Reflektors die Sicht auf einen die Linse tragenden Halter, die Blende und auf die im inneren Brennort der Reflektors angeordnete Lichtquelle frei. Damit der Scheinwerfer auch in diesem Bereich ein homogenes brillantes Erscheinungsbild aufweist, müssen der Halter und die Blende formschön gestaltet und mit einer reflektierenden Oberfläche versehen sein. Durch diese reflektierende Oberfläche des Halters können den Gegenverkehr blendende Störstrahlen entstehen.

Aus der US 4 949 226 ist ein Scheinwerfer für Fahrzeuge bekannt, dessen die Linse umgebende Sichtblende ein Lichtleiter ist. Die Sichtblende weist zur Aufnahme der Linse eine zentrale Öffnung auf. Die Öffnung grenzt mit ihrer Innenseite an die konvexe Vorderseite der Linse an. Die Innenseite der Öffnung dient als Lichteinkoppelfläche für aus der Linse austretende Lichtstrahlen. An der Vorderseite des Lichtleiters werden Lichtstrahlen totalreflektiert, während Reflexionselemente an Rückseite des Lichtleiters die Lichtstrahlen zur als Lichtaustrittsfläche dienenden Vorderseite hin reflektieren. Die Sichtblende dient somit als ein die Linse umgebender Aufhellreflektor. Hierbei ist nachteilig, dass der Lichtleiter mit der Innenseite seiner Öffnung sehr nahe an der Vorderseite der Linse angeordnet sein muss und sich dadurch die Lichtaustrittsöffnung der Linse verkleinert. Weiterhin muss die Linse in dem der Innenseite der Öffnung des Aufhellreflektors benachbarten Abschnitt eine stark aufgeraute Oberfläche aufweisen, damit ausreichend viel Licht in den von einem Lichtleiter gebildeten Aufhellreflektor eintritt.

Aufgabe der Erfindung ist es, den im Oberbegriff des Anspruchs 1 beschriebenen Scheinwerfer für Fahrzeuge derart zu verbessern, dass bei eingeschaltetem Scheinwerfer eine aktive Lichtaustrittsfläche des Scheinwerfers auch dann wesentlich größer erscheint als die Lichtaustrittsfläche der Linse, wenn die Sichtblende nicht die optisch wirksame Lichtaustrittsfläche der Linse verkleinern muss und die Linse keinen grob aufgerauten Oberflächenabschnitt zur Streuung des Lichts aufweisen muss und darüber hinaus weiterhin weder eine störende Blendung für den Gegenverkehr noch eine zusätzliche Lichtquelle notwendig ist. Diese Aufgabe wird nach der Erfindung dadurch gelöst, dass der Aufhellreflektor einen der Linse zugeordneten Brennbereich und eine paraboloidförmige Reflexionsfläche aufweist, die injedem Radialschnitt eine paraboloidförmige Linie aufweist und von der Linse abgelenkte Lichtstrahlen sammelt.

Hierbei liefert die Linse nicht ausschließlich das projizierte Hauptlichtbündel sondern physikalische Effekte wie
- diffus abgestrahlte Totalreflexionsanteile und
- diffuse Anteile durch Brechung an der Oberflächen-Mikrostruktur.

Dies führt dazu, daß die Linse selbst als Lichtquelle / Leuchtkörper angesehen werden kann. Die Projektion dieser Lichtquelle stellt ein eigenständiges optisches System dar (Umfeldaufhellung durch Linsenprojektion).

Der Reflektor, die Lichtquelle und die Linse liefern das Hauptlichtbündel. Die aus dem Aufhellreflektor (Umfeldreflektor) generierten Leuchtdichten erzeugen im Raum des Gegenverkehr ein niedriges, homogenes Blendungsniveau. Der entgegenkommende Fahrer definiert somit nicht die Linse, sondern die gesamte Fläche von Linse und Aufhellreflektor als lichtaktive Fläche.

Voraussetzung für ein für den Gegenverkehr angenehmes Erscheinungsbild ist die Homogenität der Leuchtdichtenverteilung auf der gesamten leuchtenden Fläche des Aufhellreflektors. Um eine ideale Homogenität der Leuchtdichteverteilung auf dem Aufhellreflektor zu erzielen, ist eine diffuse Reflexion aus jedem Oberflächenpunkt der Linse vorteilhaft. Diese "Normalen-Rauschen" kann durch eine Mikrorauhigkeit der Oberfläche oder durch Segmentierung, Facettierung, Hammerschlagstruktur usw. erreicht werden.

Weitere Einzelheiten der Erfindung ergeben sich aus der nachfolgenden Beschreibung und den Zeichnungen, in denen zwei bevorzugte Ausführungsformen der Erfindung veranschaulicht sind.

Die Zeichnungen zeigen
- Figur 1:: einen vertikalen mittleren Längsschnitt durch einen Scheinwerfer für Fahrzeuge mit einer einen Reflektor, eine Blende und eine Linse aufweisenden Lichteinheit und einem die Linse umgebenden Aufhellreflektor, der an der Lichteinheit gehaltert ist.
- Figur 2:: eine Seitenansicht auf eine Linse und einen die Linse mit Abstand umgebenden Aufhellreflektor
- Figur 3:: eine prinzipielle Darstellung der Lichtbündel des Scheinwerfers im Verkehrsraum und
- Figur 4:: eine prinzipielle Darstellung der Lichtverteilungen auf einem Meßschirm

Der Scheinwerfer für Fahrzeuge weist eine Lichteinheit (15) auf, welche in einem nicht dargestellten Schweinwerfergehäuse angeordnet ist. Die Lichteinheit (15) kann starr mit dem Scheinwerfergehäuse verbunden sein oder in dem Scheinwerfergehäuse um mindestens eine Achse verstellbar gelagert sein. Die Lichteinheit (15) weist einen ellipsoidförmigen Reflektor (1) auf, in dessen innerem Brennort eine Lichtquelle (2) angeordnet ist. Als Lichtquelle (2) kann eine Glühlampe oder eine Gasentladungslampe dienen. Die Lampe ist in eine in den Scheitelbereich des Reflektors (1) eingebrachte Öffnung (16) eingesetzt und durch eine Fassung (17) an dem Reflektor (1) gehaltert. Die Linse (3) ist über einen Linsenhalter (18) mit dem vorderen Rand des Reflektors (1) verbunden. Die Linse (3) weist eine dem Reflektor (1) zugewandte plane Seite (19) und eine dem Reflektor (1) abgewandte konvexe Seite (4) auf. Der ellipsoidförmige Reflektor (1) ist auf seiner Vorderseite mit einer Reflexionsfläche (20) versehen, die von einer Freiformfläche bestimmt ist. Die Freiformfläche kann nicht durch eine mathematische Funktion beschrieben werden, sondern ist frei gewählt. Die von der Lichtquelle (2) ausgehenden und von dem Reflektor (1) reflektierten Lichtstrahlen (21) erzeugen ein Hauptlichtbündel (12) mit einer durch die Blende (14) abgebildeten Hell-Dunkel-Grenze (22). Das Hauptlichtbündel (12) kann als symmetrisches oder asymmetrisches Abblendlicht dienen. Die aus der Linse (3) austretenden Lichtstrahlen (21) verlaufen gegenüber der optischen Achse (9) der Lichteinheit (15) in einem Winkel (a) geneigt nach unten.

In Figur 1 taucht die Linse (3) mit ihrer konvexen Seite (4) durch eine Aufnahmeöffnung (24) eines paraboloidförmigen Aufhellreflektors (5) hindurch. Der Aufhellreflektor (5) grenzt mit dem Randbereich seiner Aufnahmeöffnung (24) an die konvexe Seite (4) der Linse (3) an und ist mit diesem Randbereich an dem Linsenhalter (8) befestigt. Die dem Reflektor (1) abgewandte Seite des Aufhellreflektors (5) ist eine Reflexionsfläche (6), die in jedem Radialschnitt eine paraboloidförmige Linie beschreibt. Der paraboloidförmige Aufhellreflektor (5) weist einen der Linse (3) zugeordneten Brennbereich auf, welcher innerhalb und/oder außerhalb der Linse (3) angeordnet ist. Der paraboloidförmige Aufhellreflektor (5) weist mindestens eine optische Achse (23) auf, welche parallel zur optischen Achse (9) der Lichteinheit (15) verläuft.

Der in Figur 2 dargestellte Aufhellreflektor (5) umgibt die Linse (3) in einem Abstand und ist an dem nicht dargestellten Scheinwerfergehäuse befestigt. Die konvexe Seite (4) der Linse (3) weist eine Rauhigkeit im Microbereich auf. Deshalb streuen Anteile des Lichts diffus nach außen, während andere Anteile in die Linse hinein total reflektieren, so daß diese auf der anderen Seite der Linse heraustreten. Diese von der Linse (3) abgelenkten Lichtanteile sind die auf die Reflexionsfläche (6) des Aufhellreflektors (5) auftretenden Lichtstrahlen (7), welche ein Nebenlichtbündel (13) erzeugen.

Der in den Figuren 1 und 2 gezeigte Aufhellreflektor (5) ist so zu der Lichteinheit (15) ausgerichtet, daß sein Nebenlichtbündel (13) zumindest zum größten Teil oberhalb des Hauptlichtbündels (12) angeordnet ist. Die aus dem Aufhellreflektor (5) generierten Leuchtdichten erzeugen für den Gegenverkehr keine störende Blendung. Der Scheinwerfer weist für den Gegenverkehr ein angenehmes Erscheinungsbild auf, da nicht nur die Linse (3), sondern auch der die Linse (3) vollständig umgebende Aufhellreflektor (5) beleuchtet ist.

In Figur 2 ist auf der konvexen Seite (4) der Linse (3) eine Umfangslinie (8) dargestellt, durch welche optische Achsen (23) verlaufen, die zusammen einen Zylinder bilden, dessen Mittelachse mit der optischen Achse (9) der Lichteinheit (15) zusammenfällt. Die optischen Achsen (23) sind von den paraboloidförmigen Linien gebildet, die sich in radialen Schnitten durch den Aufhellreflektor (5) ergeben.

Der Aufhellreflektor (5) kann in eine große Sichtblende eines Scheinwerfers mit mehreren Lichteinheiten integriert sein. Solche Sichtblenden sind entweder am Scheinwerfergehäuse oder einer Abschlußscheibe befestigt.

### Bezugszeichen

- 1: Reflektor
- 2: Lichtquelle
- 3: Linse
- 4: konvexe Seite
- 5: Aufhellreflektor
- 6: Reflexionsfläche
- 7: Lichtstrahlen
- 8: Umfangslinie
- 9: optische Achse
- 10: Neben-Lichtfigur
- 11: Haupt-Lichtfigur
- 12: Haupt-Lichtbündel
- 13: Neben-Lichtbündel
- 14: Blende
- 15: Lichteinheit
- 16: Öffnung
- 17: Fassung
- 18: Linsenhalter
- 19: plane Seite
- 20: Reflexionsfläche
- 21: Lichtstrahlen
- 22: Hell-Dunkel-Grenze
- 23: optische Achsen
- 24: Aufnahmeöffnung

## Patentansprüche

1. Scheinwerfer für Fahrzeuge mit einem schalenförmigen Reflektor (1), mit einer dem Reflektor (1) zugeordneten Lichtquelle (2), mit einer in dem Strahlengang des Reflektors (1) angeordneten Linse (3), welche das von dem Reflektor (1) reflektierte Licht sammelt und eine dem Reflektor (1) abgewandte konvexe Seite (4) aufweist, und mit einer die Linse (3) umgebenden Sichtblende, die zusätzlich ein Lichtstrahlen (7) der Lichtquelle (2) sammelnder Aufhellreflektor (5) ist, welcher vollständig die Linse (3) umgibt, **dadurch gekennzeichnet, dass** der Aufhellreflektor einen der Linse (3) zugeordneten Brennbereich und eine paraboloidförmige Reflexionsfläche (6) aufweist, die in jedem Radialschnitt eine paraboloidförmige Linie aufweist und von der Linse (3) abgelenkte Lichtstrahlen (7) sammelt.

2. Scheinwerfer nach Anspruch 1, **dadurch gekennzeichnet, daß** der Brennbereich des Aufhellreflektors (5) koaxial zur optischen Achse (9) der Linse (3) verläuft.

3. Scheinwerfer nach Anspruch 2, **dadurch gekennzeichnet, daß** der Brennbereich des Aufhellreflektors (5) ringförmig verläuft.

4. Scheinwerfer nach einem der Ansprüche 1 bis 3, **dadurch gekennzeichnet, daß** der Brennbereich des Aufhellreflektors (5) in einem Bereich der konvexen Seite (4) der Linse (3) verläuft

5. Scheinwerfer nach einem der Ansprüche 1 bis 4, **dadurch gekennzeichnet, daß** die Linse (3) mit ihrer vorderen konvexen Seite (4) durch den Brennbereich des Aufhellreflektors (5) hindurchgeht.

6. Scheinwerfer nach einem der Ansprüche 1 bis 3, **dadurch gekennzeichnet, daß** zumindest der größte Teil des Brennbereichs des Aufhellreflektors (5) im Inneren der Linse (3) angeordnet ist.

7. Scheinwerfer nach einem der Ansprüche 1 bis 3, **dadurch gekennzeichnet, daß** zumindest der größte Teil des Brennbereichs des Aufhellreflektors (5) außerhalb der Linse (3) und angrenzend zur konvexen vorderen Seite (4) der Linse (3) verläuft.

8. Scheinwerfer nach einem der Ansprüche 1 bis 3, **dadurch gekennzeichnet, daß** der Brennbereich auf der konvexen vorderen Seite (4) der Linse (3) liegt.

9. Scheinwerfer nach einem der Ansprüche 1 bis 7, **dadurch gekennzeichnet, daß** der Aufhellreflektor (5) so gegenüber der Linse (3) und dem schalenförmigen Reflektor (1) angeordnet ist, daß die von dem Aufhellreflektor (5) reflektierten Lichtstrahlen (7), die aus der konvexen vorderen Seite (4) der Linse (3) austreten und auf den Aufhellreflektor (5) auftreffen, auf einer vor dem Scheinwerfer aufstellbaren Wand eine Neben - Lichtfigur (10) ergeben, die zumindest mit einem Bereich oberhalb einer Helldunkelgrenze einer abgeblendeten Haupt - Lichtfigur (11) liegt und der Umfeldaufhellung dient.

10. Scheinwerfer nach Anspruch 8, **dadurch gekennzeichnet, daß** eine optische Achse des Aufhellreflektors (5) in einem spitzen Winkel zur optischen Achse (9) der Linse (3) und des schalenförmigen Reflektors (1) verläuft, wobei in Anbaulage des Scheinwerfers im Bereich seines Haupt-Lichtbündels (12) die optische Achse des Aufhellreflektors (5) oberhalb der optischen Achse (5) der Linse (3) und des schalenförmigen Reflektors (1) verläuft.

11. Scheinwerfer nach einem der Ansprüche 1 bis 9, **dadurch gekennzeichnet, daß** die Reflexionsfläche (6) des Aufhellreflektors (5) eine Lichtstrahlen (7) streuende Oberflächenstruktur aufweist.

12. Scheinwerfer nach einem der Ansprüche 1 bis 10, **dadurch gekennzeichnet, daß** der Aufhellreflektor (5) an ener den Reflektor (1) und Linse (3) aufweisenden Lichteinheit gehaltert ist.

13. Scheinwerfer nach einem der Ansprüche 1 bis 10 **dadurch gekennzeichnet, daß** der Aufhellreflektor (5) an einem den Reflektor (1) und die Linse (3) aufnehmenden Gehäuse gehaltert ist und die Linse (3) mit Abstand umgibt.

## Claims

1. Vehicle headlamp, comprising a dished reflector (1), a light source (2) coordinated with the reflector (1), a lens (3) arranged in the beam path of the reflector (1), which lens (3) collects the light reflected by the reflector (1) and has a convex side (4) facing away from the reflector (1), said headlamp also comprising a screen surrounding the lens (3), which screen is additionally a fill-in reflector (5) which collects light rays (7) of the light source (2) and completely surrounds the lens (3), **characterised in that** the fill-in reflector has a focal area coordinated with the lens (3) and a paraboloidal reflecting surface (6) which has a paraboloidal line in each radial section and collects light rays (7) deflected by the lens (3).

2. Headlamp according to claim 1, **characterised in that** the focal area of the fill-in reflector (5) is disposed coaxially with the optical axis (9) of the lens (3).

3. Headlamp according to claim 2, **characterised in that** the focal area of the fill-in reflector (5) has an annular configuration.

4. Headlamp according to any one of claims 1 to 3, **characterised in that** the focal area of the fill-in reflector (5) is disposed in a zone of the convex side (4) of the lens (3).

5. Headlamp according to any one of claims 1 to 4, **characterised in that** the front convex side (4) of the lens (3) passes through the focal area of the fill-in reflector (5).

6. Headlamp according to any one of claims 1 to 3, **characterised in that** at least the major portion of the focal area of the fill-in reflector (5) is arranged in the interior of the lens (3).

7. Headlamp according to any one of claims 1 to 3, **characterised in that** at least the major portion of the focal area of the fill-in reflector (5) is disposed outside the lens (3) and adjacently to the convex front side (4) of the lens (3).

8. Headlamp according to any one of claims 1 to 3, **characterised in that** the focal area is located on the convex front side (4) of the lens (3).

9. Headlamp according to any one of claims 1 to 7, **characterised in that** the fill-in reflector (5) is arranged with respect to the lens (3) and the dished reflector (1) in such a way that the light rays (7) issuing from the convex front side (4) of the lens (3) and impinging on the fill-in reflector (5), which are reflected by the fill-in reflector (5), produce on a wall which may be erected in front of the headlamp a secondary illumination figure (10) at least a portion of which is located above a light/dark boundary of a main illumination figure (11) of a dipped beam and serves to illuminate the surrounding field.

10. Headlamp according to claim 8, **characterised in that** an optical axis of the fill-in reflector (5) is disposed at an acute angle to the optical axis (9) of the lens (3) and of the dished reflector (1), the optical axis of the fill-in reflector (5) being disposed above the optical axis (9) of the lens (3) and of the dished reflector (1) in the region of the main beam (12) of the headlamp in the installed position of the headlamp.

11. Headlamp according to any one of claims 1 to 9, **characterised in that** the reflecting surface (6) of the fill-in reflector (5) has a surface structure which scatters light rays (7).

12. Headlamp according to any one of claims 1 to 10, **characterised in that** the fill-in reflector (5) is mounted on a light unit which includes the reflector (1) and the lens (3).

13. Headlamp according to any one of claims 1 to 10, **characterised in that** the fill-in reflector (5) is mounted on a housing accommodating the reflector (1) and the lens (3) and surrounds the lens (3) at a distance.

## Revendications

1. Phare pour véhicules comportant un réflecteur (1) en forme de coque, une source lumineuse (2) associée au réflecteur (1), une lentille (3) agencée dans la trajectoire des rayons du réflecteur (1), laquelle focalise la lumière réfléchie par le réflecteur (1) et présente une face convexe (4) détournée du réflecteur (1), et comportant un obturateur entourant la lentille (3), lequel est additionnellement un réflecteur d'appoint focalisant les rayons lumineux (7) de la source lumineuse (2), qui entoure totalement la lentille (3), **caractérisé en ce que** le réflecteur d'appoint présente une zone focale associée à la lentille (3) et une surface de réflexion (6) parabolique qui présente dans chaque coupe radiale une ligne parabolique et qui focalise des rayons lumineux (7) déviés par la lentille (3).

2. Phare selon la revendication 1, **caractérisé en ce que** la zone focale du réflecteur d'appoint (5) s'étend coaxialement à l'axe optique (9) de la lentille (3).

3. Phare selon la revendication 2, **caractérisé en ce que** la zone focale du réflecteur d'appoint (5) s'étend de manière annulaire.

4. Phare selon l'une des revendications 1 à 3, **caractérisé en ce que** la zone focale du réflecteur d'appoint (5) s'étend dans une région de la face convexe (4) de la lentille (3).

5. Phare selon l'une des revendications 1 à 4, **caractérisé en ce que** la lentille (3) traverse avec sa face convexe (4) antérieure la zone focale du réflecteur d'appoint (5).

6. Phare selon l'une des revendications 1 à 3, **caractérisé en ce qu'**au moins la plus grande partie de la zone focale du réflecteur d'appoint (5) est agencée à l'intérieur de la lentille (3).

7. Phare selon l'une des revendications 1 à 3, **caractérisé en ce qu'**au moins la plus grande partie de la zone focale du réflecteur d'appoint (5) s'étend en dehors de la lentille (3) et de façon attenante à la face convexe (4) antérieure de la lentille (3).

8. Phare selon l'une des revendications 1 à 3, **caractérisé en ce que** la zone focale se trouve sur la face convexe (4) antérieure de la lentille (3).

9. Phare selon l'une des revendications 1 à 7, **caractérisé en ce que** le réflecteur d'appoint (5) est agencé par rapport à la lentille (3) et au réflecteur (1) en forme de coque de telle sorte que les rayons lumineux (7) réfléchis par le réflecteur d'appoint (5), qui sortent de la face (4) antérieure convexe de la lentille (3) et qui tombent sur le réflecteur d'appoint (5), donnent sur une paroi susceptible d'être montée devant le phare une figure lumineuse auxiliaire (10) qui est située au moins avec une zone au-dessus d'une limite de clair-obscur d'une figure lumineuse principale (11) tamisée et sert à éclaircir l'environnement.

10. Phare selon l'une des revendications 8, **caractérisé en ce qu'**un axe optique du réflecteur d'appoint (5) s'étend sous un angle aigu par rapport à l'axe optique (9) de la lentille (3) et du réflecteur (1) en forme de coque, et dans la position de montage du phare, dans la région de son faisceau lumineux principal (12), l'axe optique du réflecteur d'appoint (5) s'étend au-dessus de l'axe optique (9) de la lentille (3) et du réflecteur (1) en forme de coque.

11. Phare selon l'une des revendications 1 à 9, **caractérisé en ce que** la surface de réflecteur (6) du réflecteur d'appoint (5) présente une structure de surface diffusant les rayons lumineux (7).

12. Phare selon l'une des revendications 1 à 10, **caractérisé en ce que** le réflecteur d'appoint (5) est maintenu sur une unité de lumière présentant le réflecteur (1) et la lentille (3).

13. Phare selon l'une des revendications 1 à 10, **caractérisé en ce que** le réflecteur d'appoint (5) est maintenu sur un boîtier recevant le réflecteur (1) et la lentille (3) et entoure la lentille (3) à distance.
